# EUROPÄISCHE PATENTSCHRIFT

(11) **EP 0 372 545 B1**
(45) Veröffentlichungstag und Bekanntmachung des Hinweises auf die Patenterteilung: **15.04.1992**
(21) Anmeldenummer: 89122548.4
(22) Anmeldetag: 07.12.1989
(51) Int. Cl.: E02D 29/14

(54) **Deckel aus Gusseisen und Beton für Schachtabdeckungen**
Manhole cover made of pig iron and concrete
Couvercle en fonte et béton pour regards de chaussée

(30) Priorität: 07.12.1988 DE 3841213
(43) Veröffentlichungstag der Anmeldung: 13.06.1990
(73) Patentinhaber: PASSAVANT-WERKE AG, D-65322 Aarbergen 7 (DE)
(72) Erfinder: Weiler, Walter, Dipl.-Ing., D-6252 Diez (DE)
(74) Vertreter: Glawe, Delfs, Moll & Partner

(56) Entgegenhaltungen:
- CH-A- 482 073
- DE-U- 8 633 386

## Beschreibung

Die Erfindung betrifft einen Deckel aus Gußeisen und Beton für Schachtabdeckungen von der im Oberbegriff des Anspruchs 1 angegebenen Art. Ein solcher Deckel ist aus der DE-AS 1 010 464 bekannt und auch Gegenstand der DIN 19584. Damit der bekannte Deckel die seiner Nennlast, z.B. 400 kN, entsprechenden Verkehrsbelastungen aufnehmen kann, muß insbesondere der die Lüftungsöffnungen aufweisende Auflagering als ein sehr massiver Gußkranz ausgebildet sein. Daraus folgt, daß der Gewichtsanteil des Gußeisens am gesamten Deckelgewicht sehr hoch ist. Z.B. gemäß DIN 19584 beträgt der Gußeisenanteil 64 kg und der Betonanteil nur 29 kg.

Das Bestreben bei der Weiterentwicklung solcher Deckel geht dahin, den Gewichtsanteil des teuren Gußeisens zugunsten des billigeren Betons zu verringern, ohne daß die Belastbarkeit des Deckels beeinträchtigt wird. So hat man z.B. gemäß AT-PS 228 722 versucht, die Radial-rippen zwischen den Lüftungsöffnungen zu verbreitern und als hohle, betongefüllte Ausbuchtungen der betongefüllten Schale auszubilden. Eine nennenswerte Verringerung des Gußeisenanteils ist damit nicht verbunden.

Aus DE-GM 86 33 386 ist ein Schachtdeckel mit einer betongefüllten muldenförmigen Schale und einem diese umgebenden massiven Auflagering bekannt, dessen Lüftungsöffnungen als nach radial außen hin offene Einbuchtungen in der Umfangsfläche des Aufnahmerings ausgebildet sind, deren innere Begrenzung schräg unten innen verläuft, so daß die Lüftungsöffnungen mit einem Teil ihrer unteren Querschnittsfläche radial innerhalb der Auflagefläche des Schachtrahmens ausmünden können. Hierbei fehlt jedoch dem Deckel eine ununterbrochen ringförmig durchgehende Auflagefläche, wie sie z.B. für die Anbringung einer ringförmigen Dämpfungseinlage aus elastischem Material erforderlich ist.

Aus US-PS 636 201 ist bereits aus dem vorigen Jahrhundert eine Schachtabdeckung bekannt, bei dem die Lüftungsöffnungen des Deckels ebenfalls radial nach außen offene Einbuchtungen in der Umfangsfläche des Deckels ausgebildet sind. Um als Lüftungsöffnungen wirksam zu werden, müssen diese Ausnehmungen durch entsprechendes Positionieren des Deckels mit ihnen zugeordneten Durchbrechungen in der ringförmigen Auflagefläche des Schachtrahmens zur Deckung gebracht werden. Ein solcher vorbekannter Deckel eignet sich nicht für das Einlegen in einen genormten Schachtabdeckungsrahmen mit ununterbrochen ringförmiger Auflagefläche, und auch nicht für die Verwendung einer ringförmigen Dämpfungseinlage.

Der Erfindung liegt die Aufgabe zugrunde, einen Deckel der angegebenen Art so auszubilden, daß er ohne Beeinträchtigung seiner Belastbarkeit einen geringeren Gewichtsanteil des Gußeisens am gesamten Deckelgewicht aufweisen kann. Dabei soll der Deckel, wie bisher, eine ununterbrochene ringförmige Auflagefläche für die Verwendung mit einem genormten Schachtabdeckungsrahmen sowie gegebenenfalls für die Anbringung einer elastischen Dämpfungseinlage aufweisen.

Die erfindungsgemäße Lösung der Aufgabe ist im Anspruch 1 angegeben. Die Unteransprüche beziehen sich auf weitere vorteilhafte Merkmale des erfindungsgemäßen Deckels und auf ein Verfahren zu seiner Herstellung.

Durch die Erfindung ergibt sich der Vorteil, daß die Lüftungsöffnungen im Vergleich zum gattungsgemäßen Deckel sehr weit nach außen verlagert sind, nämlich zu einem beträchtlichen Teil in dem Bereich oberhalb der ringförmigen Auflagefläche des Auflagerings. Ein erheblicher Teil der bisher im Auflagering vorhandenen Gußeisenmasse entfällt deshalb durch das Anbringen der Lüftungsöffnungen an dieser Stelle. Die relativ dünnwandige Deckelschale kann entsprechend weit radial nach außen bis nahe an den Auflagering herangerückt werden, so daß auch der bisher vorhandene, die Lüftungsöffnungen aufnehmende massive Gußeisenkranz zwischen Auflagering und Deckelschale entfallen kann. Werden die Lüftungsöffnungen zusätzlich als im Querschnitt trapez- bzw. ringsektorförmige Schächte ausgebildet, die lediglich durch die Radialrippen voneinander getrennt sind, so ergibt sich eine relativ grazile, leichtgewichtige Konstruktion mit trotzdem völlig ausreichenden Festigkeitswerten.

Schräg zur Deckelachse verlaufende Lüftungsöffnungen können beim Gießen des Gußeisenteils des Deckels Probleme bereiten und die Verwendung von separaten Gießkernen erforderlich machen. Erfindungsgemäß wird dies vermieden durch Anwendung des im Anspruch 5 angegebenen Gießverfahrens.

Eine Ausführungsform der Erfindung wird anhand der Zeichnungen näher erläutert. Es zeigt:
Fig. 1 und 2 einen Vertikalschnitt und eine Draufsicht eines randnahen Teilbereichs des Schachtdeckels und des zugehörigen Deckelrahmens,
Fig. 3 eine perspektivische Darstellung eines Randbereichs des erfindungsgemäßen Deckels,
Fig. 4 eine vereinfachte schematische Schnittdarstellung durch den Randbereich einer zweiteiligen Gießform zur Herstellung des erfindungsgemäßen Deckels.

Gemäß Fig. 1 und 2 ist ein runder Deckel 1 in den zugehörigen Rahmen 3 einer Schachtabdeckung eingelegt. Der größte Teil der Deckelfläche wird gebildet von einer relativ dünnwandigen, muldenförmigen, nach oben offenen Schale 5, die mit einer Betonfüllung 7 versehen ist und an ihrer Innenseite auch mit Versteifungsrippen 9 versehen sein kann. Die Schale 5 verläuft bis zur oberen Begrenzungsfläche des Deckels mit im wesentlichen konstanter Wanddicke und stetig gekrümmter Innen- und Außenfläche. Durch radiale Rippen 11 ist die Schale 5 mit dem Auflagering 13 verbunden. Die Oberkante der Versteifungsrippen 11 liegt bündig mit der Oberfläche des Deckels 1, die Unterkante der Versteifungsrippen 11 verläuft von der unteren Innenkante des Auflagerings 13 schräg nach unten und geht etwa tangential in die Außenfläche der Schale 5 über.

Der Auflagering 13 hat in seinem unteren Bereich etwa die gleiche Breite wie eine von einer Ringschulter 15 gebildete Abstützfläche des Rahmens 3, so daß der Deckel 1 hier eine untere Auflagefläche 17 aufweist, in der eine in eine Nut eingelegte Dämpfungseinlage 19 aus elastischem Material angeordnet sein kann. Die Innenfläche 21 des Auflagerings 13 verläuft im oberen Bereich schräg bzw. konkav gekrümmt nach außen, so daß der Auflagering im oberen Bereich nur eine relativ geringe radiale Dicke hat, die etwa der Wanddicke der Schale 5 entsprechen kann.

Zwischen den Radialrippen 11 sind Lüftungsöffnungen 23 freigelassen, die von den Seitenflächen der Radialrippen 11, von der gleichförmig glattgekrümmten Außenfläche der Schale 5 und von der Innenfläche 21 des Auflagerings 13 begrenzt werden, die, wie beschrieben, innerhalb der radialen Breite der Auflagefläche 17 liegt. Die Lüftungsöffnungen 23 haben somit die Form von Schächten (siehe auch Fig. 3), die im Grundriß gesehen einen trapezförmigen oder ringsektorförmigen Querschnitt haben und im Vertikalschnitt gesehen einen schräg bzw. gekrümmt von oben nach unten innen gerichteten Verlauf haben. Im oberen Bereich liegen die Lüftungsöffnungen 23 mit einem beträchtlichen Teil ihres Querschnitts oberhalb der Auflagefläche 17.

Fig. 4 zeigt zwei Gießformhälften 27, 29, zwischen denen ein Gießhohlraum 31 zum Gießen des Gußeisenanteils (Schale 5, Radialrippen 11, Auflagering 13) des Deckels gebildet ist. Die Formung der Lüftungsöffnungen 23 kann ohne Verwendung von separaten Gießkernen erfolgen, wenn die Trennfuge 33 zwischen den Gießformen im Bereich der Lüftungsöffnungen wie dargestellt angeordnet wird, so daß sie von der Innenkante des Auflagerings zur oberen Außenkante der Schale verläuft.

## Patentansprüche

1. Deckel aus Gußeisen und Beton für Schachtabdeckungen, dessen einstückiger Gußeisenteil einen äußeren Auflagering (13) mit unterer Auflagefläche (17), eine muldenförmige Schale (5) zur Aufnahme des Betons (7), und zwischen Auflagering (13) und Schale (5) einen Kranz von Lüftungsöffnungen (23) aufweist, zwischen denen Radialrippen (11) zwischen der Außenseite der Schale (5) und der Innenseite des Auflagerings (13) verlaufen, dadurch **gekennzeichnet**, daß die Lüftungsöffnungen, im Vertikalschnitt des Deckels gesehen, die Form von schräg von unten innen nach oben außen verlaufenden Schächten haben, deren radial äußere Begrenzung innerhalb der radialen Breite der Auflagefläche (17) liegt und deren radial innere Begrenzung von der gekrümmten Außenfläche der Schale (5) gebildet wird.

2. Deckel nach Anspruch 1, dadurch **gekennzeichnet**, daß die Lüftungsöffnungen (23) im Grundriß gesehen die Form von durch die Radialrippen (11) abgeteilten, trapezförmigen Ringsektoren haben.

3. Deckel nach Anspruch 1 oder 2, dadurch **gekennzeichnet**, daß die die Lüftungsöffnungen (23) radial nach außen begrenzende Innenfläche (21) des Auflagerings (13) eine konkav nach unten-innen verlaufende Kontur hat.

4. Deckel nach einem der Ansprüche 1 bis 3, dadurch **gekennzeichnet**, daß die radiale Dicke des Auflagerings (13) in seinem oberen Bereich etwa gleich der Wanddicke der Schale (5) ist.

5. Verfahren zum Gießen des Gußeisenteils eines Deckels nach einem der Ansprüche 1 bis 4 unter Verwendung einer oberen und einer unteren Gießform, dadurch **gekennzeichnet**, daß die obere und untere Gießform (27, 29) so ausgebildet werden, daß ihre Trennfuge (33) im Bereich der Lüftungsöffnungen von der oberen Außenkante der Schale (5) schräg nach unten außen zur radial inneren Begrenzungskante des Auflagerings (13) verläuft.

## Claims

1. A cover composed of cast iron and concrete for manholes, the one-piece cast-iron part of which has an outer support ring (13) with a lower supporting surface (17), a trough-shaped dish (5) for accommodating the concrete (7), and between the support ring (13) and the dish (5) it has a ring of ventilation apertures (23) between which radial ribs (11) extend between the outside of the dish (5) and the inside of the support ring (13), characterised in that, viewed in a vertical section of the cover, the ventilation apertures take the form of shafts which extend at an inclination inwardly from beneath and outwardly upwards, the radial outer boundary of said shafts lying within the radial breadth of the supporting surface (17) and their radial inner boundary being formed by the curved outer surface of the dish (5).

2. A cover according to Claim 1, characterised in that, viewed in plan view, the ventilation apertures (23) are in the form of trapezium-shaped annular sectors separated by the radial ribs (11).

3. A cover according to Claim 1 or 2, characterised in that the inner surface (21) of the support ring (13), which outwardly delimits the ventilation apertures (23), is of a contour extending concavely downwards and inwards.

4. A cover according to any one of Claims 1 to 3, characterised in that in its upper region the radial thickness of the support ring (13) is approximately equal to the wall thickness of the dish (5).

5. A method of casting the cast-iron part of a cover according to any one of Claims 1 to 4 using a top mould and a bottom mould, characterised in that the top and bottom moulds (27, 29) are so formed that in the vicinity of the ventilation apertures their parting line (33) extends from the upper outer edge of the dish (5) at an inclination downwards and outwards to the radial inner boundary edge of the support ring (13).

## Revendications

1. Couvercle en fonte et béton pour regards de chaussée, dont la partie en fonte, d'une pièce, présente une couronne d'appui extérieure (13) dotée d'une surface d'appui inférieure (17), une coque en forme de cuvette (5) pour recevoir le béton (7) et une couronne d'ouvertures d'aération (23) entre la couronne d'appui (13) et la coque (5), ouvertures entre lesquelles des nervures radiales (11) s'étendent entre le côté extérieur de la coque (5) et le côté intérieur de la couronne d'appui (13), **caractérisé** en ce que les ouvertures d'aération ont, vues dans la coupe verticale du couvercle, la forme de puits s'étendant de bas en haut en oblique de l'intérieur vers l'extérieur, dont la délimitation radialement extérieure se trouve à l'intérieur de la largeur radiale de la surface d'appui (17) et dont la délimitation radialement intérieure est formée par la surface extérieure courbe de la coque (5).

2. Couvercle selon la revendication 1, caractérisé en ce que les ouvertures d'aération (23) ont, vues en projection horizontale, la forme de secteurs de couronne trapézoïdaux, séparés par les nervures radiales (11).

3. Couvercle selon la revendication 1 ou 2, caractérisé en ce que la face intérieure (21) de la couronne d'appui (13) qui délimite radialement vers l'extérieur les ouvertures d'aération (23), possède un contour s'étendant de manière concave vers le bas et l'intérieur.

4. Couvercle selon l'une des revendications 1 à 3, caractérisé en ce que l'épaisseur radiale de la courronne d'appui (13), dans sa région supérieure, est approximativement égale à l'épaisseur de paroi de la coque (5).

5. Procédé pour couler la partie en fonte d'un couvercle selon l'une des revendications 1 à 4 en utilisant un moule supérieur et un moule inférieur, caractérisé en ce que le moule supérieur et le moule inférieur (27, 29) sont configurés de telle sorte que leur joint de séparation (33) s'étend en oblique vers le bas et l'extérieur dans la région des ouvertures d'aération, depuis le bord extérieur supérieur de la coque (5) jusqu'au bord de délimitation radialement intérieur de la couronne d'appui (13).
